# EUROPÄISCHE PATENTSCHRIFT

(11) **EP 0 461 412 B1**
(45) Veröffentlichungstag und Bekanntmachung des Hinweises auf die Patenterteilung: **01.09.1993**
(21) Anmeldenummer: 91107932.5
(22) Anmeldetag: 16.05.1991
(51) Int. Cl.: B65D 47/20

(54) **Kippverschluss**
Toggle-action closure
Fermeture basculante

(30) Priorität: 05.06.1990 DE 4017985
(43) Veröffentlichungstag der Anmeldung: 18.12.1991
(73) Patentinhaber: Robert Finke GmbH & Co. KG, 57413 Finnentrop (DE)
(72) Erfinder: Schumacher, Clemens, W-5768 Sundern 1 (DE)
(74) Vertreter: Müller, Enno, Dipl.-Ing.

(56) Entgegenhaltungen:
- EP-A- 0 176 108
- EP-A- 0 292 882
- US-A- 4 776 501

## Beschreibung

Die Erfindung betrifft einen Kippverschluß für eine Behälter gemäß dem Gattungsbegriff des Anspruchs 1.

Ein derartiger Behälter ist aus der EP-A-0 292 882 bekannt. Bei dem dort offenbarten Bahälterverschluß ist dem Behälter eine Kappe aufgesetzt, in welcher sich ein Wippdeckel befindet, welcher um eine Schwenkachse schwenkbar ist. Der Wippdeckel gleitet dabei mit Kufen auf in der Öffnung der Kappe angeordneten Gleitböckchen. Durch Schwenken des Wippdeckels kann der Verschluß von einer Geschlossenstellung in eine Offenstellung verlagert werden. In Erstreckungsrichtung der Schwenkachse sind zwei Rastnokken vorgesehen, die in schachtförmigen Fensterhöhlungen der Seitenwände der den Wippdeckel aufnehmenden Öffnung einliegen.

Weiterhin ist ein Kippverschluß von der DE-A- 34 35 782 her bekannt.

Der dort vorgeschlagene Kippverschluß besteht aus einem in eine Kappe eingesetzten Wippdeckel mit einer Umfangsfläche, die bezüglich der Längsachse des Wippdeckels konvex gekrümmt ist. Die Aufnahmekammer ist dieser Krümmung angepaßt und klammert so den Wippdeckel in der Aufnahmekammer fest.

Weiterhin bekannt sind Kippverschlüsse, deren Wippdeckel axial angeordnete Achsstummel aufweisen, die in entsprechenden Aushöhlungen der Seitenwände der Aufnahmekammer das Schwenkgelenk bildend einliegen. Nachteilhaft an diesen Lösungen ist eine ungenügende Halterung des Wippdeckels gegen ein Herausfallen aus der Aufnahmekammer. Auch sind die starren bekannten Achsstummel beim Einstecken des Wippdeckels in die Aufnahmekammer der Gefahr des Abscherens ausgesetzt.

Der Erfindung liegt daher die Aufgabe zugrunde, einen gattungsgemäßen Kippverschluß so auszugestalten, daß bei einfacher Herstellung die Montage vereinfacht und die Funktionssicherheit erhöht wird.

Gelöst wird diese Aufgabe durch die im Anspruch 1 beschriebene Erfindung.

Die Unteransprüche beschreiben vorteilhafte Weiterentwicklungen der Erfindung.

Zufolge derartiger Ausgestaltung ist ein Kippverschluß von erhöhtem Gebrauchswert gegeben. Das Schwenkgelenk, das die Verlagerung des Wippdeckels von einer Schließstellung, in der die Austrittsöffnung von einer Seitenwand der Aufnahmekammer abgedeckt ist, in eine Offenstellung ermöglicht, wird von Kufen gebildet, die Teilumfangsflächen eines Kreises um die Schwenkachse ausbilden und auf Lagerböcken gleitend aufsitzen. Um ein Herausfallen des Wippdeckels aus der Aufnahmeöffnung zu verhindern und gleichzeitig ein einfaches Einfügen des Wippdeckels in die Aufnahmekammer zu ermöglichen, ist vorteilhaft vorgesehen, daß der Randfläche des Wippdeckels zwei sich gegenüberliegende Rastnocken angeformt sind, die in jeweils eine Fensterhöhlung der Seitenwand einliegen. Zum verschleißarmen Einfügen des Wippdeckels in die Aufnahmekammer sind die Rastnocken in axialer Richtung elastisch verlagerbar, so daß sie in die Randfläche des Wippdeckels zurücktreten können. Das Zurücktreten der Rastnocken des Wippdeckels in die Randfläche wird in vorteilhafter Weise dadurch vereinfacht, daß die Rastnokken eine fallenartige Abschrägung an der der Seitenwand der Aufnahmekammer zugewandten Fläche aufweisen. Diese Abschrägung wirkt dann als Auflaufschräge für die Oberkante der Seitenwand. Um auch während des Gebrauches des Kippverschlusses, also bei einer vielfachen Verlagerung von der Schließstellung in die Öffnungsstellung, einen Verschleiß der Rastnocken zu minimieren ist vorgesehen, daß die Rastfläche des Rastnockens durch einen sich in Achsrichtung erstreckenden Grat sich in eine erste Teilfläche und eine zweite Teilfläche teilt, wobei die Rastfläche eine parallel zur Deckfläche der Kappe verlaufende Oberkante der Fensterhöhlung untergreift. Die erste Teilfläche und die zweite Teilfläche stehen vorteilhafter Weise in dem Winkel zueinander, der dem Kippwinkel von der Schließstellung in die Offenstellung des Wippdekkels entspricht. Es ist dann vorgesehen, daß in der Schließstellung die erste Teilfläche und in der Offenstellung die zweite Teilfläche parallel an der Oberkante des Fensters anliegt. Hierdurch ist in den beiden Stellungen immer ein flächenhafter Kontakt des Rastnockens mit der Oberkante der Fensterhöhlung gewährleistet. Weiterhin vorgesehen ist, daß die Schwenkachse unterhalb der Rastfläche verläuft. Bei der Verlagerung von der Schließstellung in die Offenstellung gleitet so der Grat an der Oberkante der Fensterhöhlung und die Länge der Fensterhöhlung kann klein bemessen werden. Ferner vorgesehen ist eine dachartige Ausbildung der Rastkante mit einer die erste Teilfläche ausbildenden Firstfläche, wobei die zweite Teilfläche von einer der schrägen Dachflächen ausgebildet wird. Zur Erzielung der flexiblen Verlagerbarkeit des Rastnockens in Schwenkachsrichtung ist vorgesehen, diesen durch eine dünnwandige, flexible Materialverbindung mit der Randfläche zu verbinden. Es sind vorzugsweise zwei Materialverbindungen vorgesehen, die jeweils einer Seitenkante des Rastnockens derart angeformt sind, daß sie sich in Umfangsrichtung der Randfläche erstrecken. Um einen möglichst optimalen Hebelarm zur Verschwenkung des Wippdeckels zu erzielen, ist eine ovale Querschnittsfläche des Wippdeckels vorgesehen. Zur Begrenzung der Schwenkbewegung sind ferner Schwenkbegrenzungsglieder für die Offen- und Schließstellung vorgesehen, die der Aufnahmekammer zugeordnet sind. Das Schwenkbegrenzungsglied für die Schließstellung wird von einem Austrittsstutzen gebildet, der sich der Durchtrittsöffnung anschließt und in der Schließstellung von einem dem Wippdeckel angeformten Stöpsel verschlossen ist. Vorteilhaft an dieser Ausgestaltung ist, daß der von dem Austrittsstutzen gebildete Teil des Kanals durch den Stöpsel separat verschlossen werden kann. Das Anschlagsbegrenzungsglied für die Offenstellung wird von einem Höcker gebildet, der, ebenfalls der Aufnahmekammer zugeordnet, von der Unterkante der Randfläche beaufschlagt wird. Ferner ist vorgesehen, den Wippdeckel mit einem Originalitätsstreifen auszustatten. Der Originalitätsstreifen liegt in der Schließstellung in einer von der Seitenwand ausgebildeten Aussparung des oberen Randes ein und wird beim erstmaligen Verlagern des Wippdeckels in die Offenstellung abgetrennt. Ein sicherer Halt des Kippverschlusses auf dem Behälter wird dadurch gewährleistet, daß die Öffnung des Behälters von der Seitenwand der Kappe überfangen wird, die inwandig einen Wulst aufweist zum Untergriff unter eine dem Behälterhals zugeordnete Rastkante. Eine dichte Verbindung zwischen Kappe und Behälter wird dadurch erzielt, daß die Kappe ein Mundstück aufweist, daß in der Behälteröffnung einsteckt.

Im folgenden wird die Erfindung anhand eines Ausführungsbeispiels detailliert erläutert. Es zeigen:
- Fig. 1: einen Querschnitt durch einen erfindungsgemäßen Kippverschluß in Schließstellung,
- Fig. 2: eine Darstellung gemäß Fig. 1 in Offenstellung,
- Fig. 3: einen Kippverschluß in Draufsicht, ohne Wippdeckel,
- Fig. 4: die Draufsicht auf einen Wippdeckel,
- Fig. 5: die perspektivische Darstellung eines Rastnokkens,
- Fig. 6: eine um 90° gedrehte Darstellung gemäß Fig. 1,
- Fig. 7: einen Originalitätsstreifen im Querschnitt,
- Fig. 8: eine Seitenansicht des Behälters und
- Fig. 9: eine Draufsicht auf den Behälter.

Im Ausführungsbeispiel ist der Kippverschluß auf die Öffnung eines Behälters 1 aufgesteckt. Der Kippverschluß besteht aus einer Kappe 2 mit einer Aufnahmekammer 3, in die ein Wippdeckel 7 eingesetzt ist. Der Wippdeckel 7 ist um eine geometrische Schwenkachse 6 schwenkbar und auf Kufen 5 gelagert. Die Kufen 5 liegen auf Lagerböcken 14 gleitend auf. Um eine konzentrische Schwenkung um die Schwenkachse 6 zu ermöglichen, ist die Form jeder Kufe 5 die eines Kreises d. h. Kreisabschnittes um die Schwenkachse, wobei die Umfangsflächen des Kreises auf den freien, oberen Stirnenden der Lagerböcke 14 gleiten.

Die Form des Wippdeckels 7 ist wie auch die Form der Aufnahmekammer zylindrisch mit einer ovalen Querschnittsfläche. Die Randfläche 8, welche von der seitlichen Mantelfläche des Wippdeckels gebildet wird, weist eine quer zur Schwenkachse 6 liegende Austrittsöffnung 9 auf zum Austritt des Füllgutes des Behälters. In der Schließstellung wird die Austrittsöffnung 9 von der Seitenwand 10 der Aufnahmekammer 3 abgedeckt. In dieser Stellung fluchtet die Deckelfläche 30 des Wippdeckels 7 mit der Deckfläche 19 der Kappe 2, so daß die Deckelfläche an keiner Stelle über den oberen Rand 11 der Kappe hinausragt.

Die Aufnahmekammer 3 weist einen Austrittsstutzen 22 auf, der sich der Durchtrittsöffnung 13 anschließt. In der Schließstellung ist der Austrittsstutzen 22 an seiner Oberseite durch einen Stöpsel 23 verschlossen, der dem Wippdeckel 7 angeformt ist und auch als Schwenkungsbegrenzung dient. In der Offenstellung, die durch Verschwenken des Wippdeckels um die Schwenkachse 6 erzielt wird, tritt der Stöpsel 23 aus der oberen Öffnung des Austrittsstutzens 22 heraus und bildet zur Austrittsöffnung 9 einen Austrittskanal 12 aus, durch den das Füllgut aus dem Behälter heraustreten kann. In der Offenstellung schlägt die Unterkante 8' der Randfläche 8 des Wippdeckels 7 auf einen Höcker 21 eine Schwenkbegrenzung bewirkend an.

Um ein Herausfallen des Wippdeckels 7 aus der Aufnahmekammer 3 zu verhindern, sind Rastnocken 16 vorgesehen, die der Randfläche 8 zugeordnet sind und aus dieser in Erstreckungsrichtung der Schwenkachse 6 heraustreten. Die Rastnocken 16 liegen in Fensterhöhlungen 15 der Seitenwand 10 der Aufnahmekammer 3 ein.

Die Rastnocken 16 sind elastisch in Richtung der Schwenkachsenerstreckung verlagerbar, so daß sie zum Einstecken des Wippdeckels 7 in die Aufnahmekammer 3 vollständig hinter die Oberfläche der Randfläche 8 eingedrückt werden können. Dazu sind die Rastnocken 16 mit einer abgeschrägten Außenfläche 17 ausgestattet, die darüber hinaus noch in Umfangsrichtung gewölbt ist. Die abgeschrägte Außenfläche 17 wirkt beim Einschieben des Wippdeckels 7 in die Ausnahmekammer 3 als Auflaufschräge und bewirkt eine Rückverlagerung des Rastnockens 16. Mit seinen Seitenkanten ist der Rastnocken über dünnwandige Materialverbindungen 20, 20' materialeinheitlich mit dem Wippdeckel 7 verbunden. Rastnocken 16 und die beiden dünnwandigen Materialverbindungen 20, 20' liegen innerhalb eines Fensterbereiches 31 der Randfläche 8. Die Anbindung ist so, daß oberhalb und beidseitig des Kopfes der Rastnocken 16 keine Materialbrücken zum Rahmen der Fensterhöhlung vorliegen. Der Rastnocken 16 hängt frei gespannt wie an zwei ausgestreckten Armen vor der fensterbildenden Nischenhöhlung, welche sich vor der Kufe 5 erstreckt. Die Ausweich-Kippbewegung der Rastnocken 16 erfolgt um eine geometrische Achse, gebildet im Bereich der untere äußeren Randkante der geraden Abschnitte der Randflächen 8, also konkret von den unteren Enden der Materialverbindungen 20, 20'.

Der vollständig eingesteckte Wippdeckel 7 ragt mit seinen Rastnocken 16 in Fensterhöhlungen 15 derart ein, daß die Rastfläche 18 die parallel zur Deckfläche 19 verlaufende Oberkante 15' der Fensterhöhlung 15 untergreift.

Die Rastfläche 18 ist dachartig ausgebildet und weist eine Firstfläche auf, die eine erste Teilfläche 18' bildet und eine schräge Dachfläche, die eine zweite Teilfläche 18'' ausbildet. Die beiden Teilflächen 18', 18'' sind durch einen Grat 29 getrennt, der in Richtung der Schwenkachse verläuft. Die Abwinklung der beiden Teilfläche 18', 18'' ist derartig, daß die erste Teilfläche 18' in der Schließstellung parallel zur Oberkante 15' ausgerichtet ist und die zweite Teilfläche 18'' in der Offenstellung parallel zur Oberkante 15' ausgerichtet ist. Die dünnwandigungen Materialverbindungen 20, 20' sind in der Materialstärke wesentlich geringer als die Wandstärke der Randfläche 8. Bei axialer Beaufschlagung des Rastnockens 16 werden diese dünnwandigen Materialverbindungen 20', 20 verwunden.

Im unbenutzten Zustand ist der Wippdeckel 7 mit einem Originalitätsstreifen 24 ausgestattet, der mittels dreier Verbindungspunkte an der der Austrittsöffnung 9 gegenüberliegenden Seite des Wippdeckels 7 angeheftet ist. Der Originalitätsstreifen 24 liegt in der Schließstellung in einer Aussparung der Kappe 2 ein, so daß er nicht über den oberen Rand 11 der Kappe hinausragt. Die Aussparung der Seitenwand 10 is6t am oberen Rand angeordnet. Der Originalitätsstreifen 24 wird beim erstmaligen verlagern des Wippdeckels in die Offenstellung abgetrennt. In dieser Offenstellung ragt die Austrittsöffnung 9 über den oberen Rand 11 hinaus.

Die Kappe 2 ist auf den Behälter 1 aufgeklipst und weist ein Mundstück 27 auf, das in der Behälteröffnung 4 einsteckt. Gegen Abfallen ist die Kappe durch eine Verrastung gesichert, die aus einem der Kappenseitenwand endseitig umlaufend angeformten Wulst 25 besteht, der eine Rastkante 26 des Behälterhalses hintergreift.

Die dem Inneren der Aufnahmekammer 3 zugewandten Enden der leistenförmigen Lagerböcke 14 sind mittels einer Querwand 14' verbunden, so daß recht stabile lagerpfannenartige Aufnahmen für die Kufen 5 erzielt sind. Letzere erstrecken sich in enger Nachbarschaft zu den besagten Querwänden 14'.

Die in der vorstehenden Beschreibung, der Zeichnung und den Ansprüchen offenbarten Merkmale der Erfindung können sowohl einzeln als auch in beliebiger Kombination für die Verwirklichung der Erfindung von Bedeutung sein. Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen.

## Patentansprüche

1. Kippverschluß für einen Behälter (1) mit einer auf die Öffnung (4) des Behälters aufsetzbaren Kappe (2) und mit einem in einer Aufnahmekammer (3) der Kappe (2) auf Kufen (5) um eine Schwenkachse (6) schwenkbar gelagerten Wippdekkel (7) mit einer seitlichen Austrittsöffnung (9), die das Ende eines Austrittskanales (12) ausbildet, dessen Anfang eine der Aufnahmekammer (3) zugeordnete Durchtrittsöffnung (13) bildet, wobei die Kufen (5) Teilumfangsflächen eines Kreises um die Schwenkachse ausbilden und auf der Aufnahmekammer zugeordneten Lageböcken (14) gleitend aufsitzen, mit zwei in Fensterhöhlungen (15) der Seitenwände (10) der Öffnung (4) in Erstreckungsrichtung der Achse (6) einer Randfläche (8) des Wippdeckels (7) elastisch eingerasteten, an der Randfläche (8) angeformeten Rastnocken (16), gekennzeichnet durch eine fallenartige Abschrägung der der Seitenwand (10) zugewandten Fläche (17) des Rastnockens (16), welcher in Richtung der Schwenkachsenerstreckung verlagerbar in der Fensterhöhlung (15) elastisch eingeschnäppert ist.

2. Kippverschluß, nach Anspruch 1, gekennzeichnet durch einen von einem sich in Schwenkachsenrichtung erstreckenden Grat (29) in eine erste Teilfläche (18') und in eine zweite Teilfläche (18'') geteilte Rastfläche (18) des Rastnockens (16), die eine parallel zur Deckfläche (19) der Kappe verlaufende Oberkante (15') der Fensterhöhlung (15) untergreift.

3. Kippverschluß nach Anspruch 2, dadurch gekennzeichnet, daß in der Schließstellung die erste Teilfläche (18') und in der Offenstellung die zweite Teilfläche (18'') parallel an der Oberkante (15') des Fensters (15) anliegt.

4. Kippverschluß, nach Anspruch 2 oder 3, dadurch gekennzeichnet, daß die Schwenkachse (6) unterhalb der Rastfläche (18) verläuft.

5. Kippverschluß, nach Anspruch 2 bis 4, gekennzeichnet durch eine dachartige Ausbildung der Rastfläche (18) mit einer die erste Teilfläche (18') ausbildenden Firstfläche, wobei die zweite Teilfläche (18'') von einer Dachfläche ausgebildet wird.

6. Kippverschluß, nach einem oder mehreren der vorhergehenden Ansprüche, gekennzeichnet durch eine dünnwandig, flexible Materialverbindung (20, 20') des Rastnockens (16) mit der Randfläche (8).

7. Kippverschluß, nach Anspruch 6, gekennzeichnet durch zwei einer Seitenkante des Rastnockens (16) angeformte, sich in Umfangsrichtung der Randfläche (8) erstreckende dehnbare Materialverbindungen (20, 20').

8. Kippverschluß, nach einem oder mehreren der vorhergehenden Ansprüche, gekennzeichnet durch eine ovale Querschnittsfläche des Wippdeckels (7).

9. Kippverschluß, nach einem oder mehreren der vorhergehenden Ansprüche, gekennzeichnet durch der Aufnahmekammer (3) zugeordnete Schwenkbegrenzungsglieder (21, 22) für die Offen- und Schließstellung.

10. Kippverschluß, nach Anspruch 9, dadurch gekennzeichnet, daß das Schwenkbegrenzungsglied für die Schließstellung von einem sich der Durchtrittsöffnung (13) anschließenden Austrittsstutzen (22) gebildet wird, der in der Schließstellung von einem, dem Wippdeckel angeformten Stöpsel (23) verschlossen beaufschlagt ist.

11. Kippverschluß, nach Anspruch 9, dadurch gekennzeichnet, daß das Schwenkbegrenzungsglied für die Offenstellung von einem Höcker (21) gebildet wird, der in Öffnungsstellung von der Unterkante (8') der Randfläche (8) des zylinderförmigen Wippdeckels (7) beaufschlagt ist.

12. Kippverschluß, nach einem oder mehreren der vorhergehenden Ansprüche, gekennzeichnet durch einen der Randfläche (8) der Austrittsöffnung (9) gegenüberliegenden Seite angeformten Originalitätsstreifen (24), der in Schließstellung in einer sich der Seitenwand (10) anschließenden Aussparung (32) des oberen Randes (11) einliegt und beim erstmaligen Verlagern in die Offenstellung abgetrennt wird.

13. Kippverschluß, nach einem oder mehreren der vorhergehenden Ansprüche, dadurch gekennzeichnet, daß die Kappe (2) eine die Öffnung (4) des Behälters (1) überfangende Seitenwand (28) ausbildet, die innenwandig endseitig einen Wulst (25) aufweist, zum Untergriff einer dem Behälterhals zugeordneten Rastkante (26).

14. Kippverschluß, nach einem oder mehreren der vorhergehenden Ansprüche, gekennzeichnet durch ein in die Behälteröffnung (4) einsteckbares Mundstück (27) der Kappe (2).

15. Kippverschluß, nach einem oder mehreren der vorhergehenden Ansprüche, gekennzeichnet durch mit einer Querwand (14') verbundene Lagerböcke (14) zur lagerpfannenartigen Aufnahme der Kufen (5) des Wippdeckels (7).

## Claims

1. Tilt closure for a container (1) with a cap (2) which can be placed over the opening (4) of the container and with a rocking lid (7) mounted pivotably about a pivot axis (6) on rockers (5) in a holding chamber (3) of the cap (2), with a lateral outlet opening (9) which forms the end of an outlet channel (12), of which the beginning forms a throughflow opening (13) associated with the holding chamber (3), wherein the rockers (5) form partial circumferential surfaces of a circle about the pivot axis and sit slidingly on bearing blocks (14) associated with the holding chamber, with two latching projections (16) elastically latched in window cavities (15) of the side walls (10) of the opening (4) in the direction of the axis (6) of an edge surface (8) of the rocking lid (7) and formed integrally with the edge surface (8), characterised by a latch-like slope of the surface (17) of the latching projection (16) facing towards the side wall (10), which latching projection (16) is elastically snapped in the window cavity (15) displaceably in the direction of the pivot axis.

2. Tilt closure according to claim 1, characterised by a latching surface (18) of the latching projection (16) which is divided by a ridge (29) extending in the direction of the pivot axis into a first partial surface (18') and a second partial surface (18'') and which engages under an upper edge (15') of the window cavity (15) extending parallel to the top surface (19) of the cap.

3. Tilt closure according to claim 2, characterised in that in the closed position the first partial surface (18') and in the open position the second partial surface (18'') lies parallel and in contact with the upper edge (15') of the window (15).

4. Tilt closure according to claim 2 or 3, characterised in that the pivot axis (6) extends below the latching surface (18).

5. Tilt closure according to claims 2 to 4, characterised by a roof-like construction of the latching surface (18) with a roof ridge surface forming the first partial surface (18'), wherein the second partial surface (18'') is formed by a roof surface.

6. Tilt closure according to one or more of the preceding claims, characterised by a thin-walled flexible material connection (20, 20') of the latching projection (16) with the edge surface (8).

7. Tilt closure according to claim 6, characterised by two extensible material connections (20, 20') formed integrally with a side edge of the latching projection (16) and extending in the circumferential direction of the edge surface (8).

8. Tilt closure according to one or more of the preceding claims, characterised by an oval cross-sectional area of the rocking lid (7).

9. Tilt closure according to one or more of the preceding claims, characterised by pivot limiting members (21, 22) associated with the holding chamber (3) for the open and closed positions.

10. Tilt closure according to claim 9, characterised in that the pivot limiting member for the closed position is formed by an outlet connection (22) which adjoins the throughflow opening (13) and which is sealed in the closed position by a plug (23) formed integrally with the rocking lid.

11. Tilt closure according to claim 9, characterised in that the pivot limiting member for the open position is formed by a protuberance (21) which in the open position is acted upon by the lower edge (8') of the edge surface (8) of the cylindrical rocking lid (7).

12. Tilt closure according to one or more of the preceding claims, characterised by an originality strip (24) which is formed integrally with the edge surface (8) on the side opposite the outlet opening (9) and which in the closed position lies in a recess (32) of the upper edge (11) adjoining the side wall (10) and is detached on displacement into the open position for the first time.

13. Tilt closure according to one or more of the preceding claims, characterised in that the cap (2) forms a side wall (28) covering the opening (4) of the container (1) and comprising on the inner wall at the end a bead (25), for engaging under a latching edge (26) associated with the container neck.

14. Tilt closure according to one or more of the preceding claims, characterised by a mouthpiece (27) of the cap (2) which can be inserted in the container opening (4).

15. Tilt closure according to one or more of the preceding claims, characterised by bearing blocks (14) connected to a transverse wall (14') for receiving the rockers (5) of the rocking lid (7) after the fashion of step bearings.

## Revendications

1. Fermeture basculante pour un récipient (1) muni d'un capuchon (2), susceptible d'être mis en place sur l'ouverture (4) du récipient et d'un couvercle basculant (7) monté dans une chambre de réception (3) du capuchon (2), pivotant sur des patins (5) autour d'un axe de pivotement (6) avec une ouverture de sortie latérale (9) qui forme l'extrémité d'un canal de sortie (12) dont le début constitue une ouverture de sortie (13) associée à la chambre de réception (3), les coussins (5) constituant autour de l'axe de pivotement des surfaces périphériques partielles et étant en appui glissant sur des supports formant paliers (14) associés, avec deux cames de verrouillage formées et verrouillées élastiquement sur la surface de bordure (8) dans les cavités de fenêtre (15) de la paroi latérale (10) de l'ouverture (4) dans la direction d'expansion de l'axe (6) d'une surface de bordure (8) du couvercle basculant (7), caractérisée par une partie inclinée en forme de pêne de la surface (17) tournée vers la paroi latérale (10) de la came de verrouillage (16), et qui est susceptible d'être encliquetée élastiquement dans la cavité de fenêtre (15) de façon amovible en direction de l'extension de l'axe de pivotement.

2. Fermeture basculante selon la revendication 1, caractérisée par une arête vive (29) s'étendant dans une première surface partielle (18') dans la direction d'extension de l'axe de pivotement et, dans une deuxième surface partielle (18'') par une surface partagée de verrouillage (18) de la came de verrouillage (16), qui accroche par le dessous une arête supérieure (15') de la cavité de fenêtre (15) coupant parallèlement la surface de couverture (19) du capuchon.

3. Fermeture basculante selon la revendication 2, caractérisée en ce qu'en position de fermeture, la première surface partielle (18') et, en position d'ouverture, la deuxième surface partielle (18'') est parallèle à l'arête supérieure (15') de la fenêtre (15).

4. Fermeture basculante selon la revendication 2 ou 3, caractérisée en ce que l'axe de pivotement (6) est disposé en-dessous de la surface de verrouillage (18).

5. Fermeture basculante selon les revendications 2 à 4, caractérisée par une conformation de la surface de verrouillage (18) en forme de toit avec une première surface partielle formant la surface de faîte (18'), la deuxième surface partielle (18'') étant en forme de surface du toit.

6. Fermeture basculante selon l'une ou plusieurs des revendications précédentes, caractérisée par une liaison de matériaux (20, 20') flexibles à parois minces de la came de verrouillage (16) avec la surface de bordure (8).

7. Fermeture basculante selon la revendication 6, caractérisée par deux liaisons flexibles de matériau formées sur une arête latérale de la came de verrouillage (16), s'étendant dans la direction périphérique de la surface de bordure (8).

8. Fermeture basculante selon l'une ou plusieurs des revendications précédentes, caractérisée par une surface de section transversale ovale du couvercle basculant (16).

9. Fermeture basculante selon l'une ou plusieurs des revendications précédentes, caractérisée par des organes (21, 22) de limitation de pivotement associés à la chambre de réception (3) pour la position d'ouverture et la position de fermeture.

10. Fermeture basculante selon la revendication 9, caractérisée en ce que l'organe de limitation de basculement pour la position d'ouverture est constitué par un raccord de sortie (22) se raccordant à l'ouverture de sortie (13) et qui, en position de fermeture, est actionné vers la fermeture par un bouchon (23) formé sur le couvercle basculant.

11. Fermeture basculante selon la revendication 9, caractérisée en ce que l'organe de limitation de basculement pour la position d'ouverture est constitué par un bossage (21) qui, en position d'ouverture, est actionné par l'arête inférieure (8') de la surface de bordure (8) du couvercle basculant (7) de forme cylindrique.

12. Fermeture basculante selon l'une ou plusieurs des revendications précédentes, caractérisée par une bande d'origine (24) formée en face de la surface de bordure (8) de l'ouverture de sortie (9) et qui, en position de fermeture, est disposée dans l'une des cavités (32) du bord supérieur (11) se raccordant à la paroi latérale (10) et qui est détachée à la première mise en position d'ouverture.

13. Fermeture basculante selon l'une ou plusieurs des revendications précédentes, caractérisée en ce que le capuchon (2) forme une paroi latérale (28) recouvrant l'ouverture (4) du récipient (1) et qui comporte à son extrémité du côté de la paroi intérieure, un bourrelet (25) destiné à s'accrocher à une arête de verrouillage (26) associée au col du récipient.

14. Fermeture basculante selon l'une ou plusieurs des revendications précédentes, caractérisée par une pièce d'embouchure (27) du capuchon (2), enfichable dans l'ouverture (4) du récipient.

15. Fermeture basculante selon l'une ou plusieurs des revendications précédentes, caractérisée par des supports formant paliers (14), reliés à une paroi transversale (14') pour former des cavités en forme de poches de paliers pour la réception des coussins (5) du couvercle basculant (7).
